# EUROPÄISCHE PATENTSCHRIFT

(11) **EP 1 616 608 B1**
(45) Veröffentlichungstag und Bekanntmachung des Hinweises auf die Patenterteilung: **09.05.2007**
(21) Anmeldenummer: 04405454.2
(22) Anmeldetag: 15.07.2004
(51) Int. Cl.: A63H 27/10

(54) **Vorrichtung zum gasdichten Verschliessen und lösbaren Befestigen eines aufgeblasenen Luftballons**
A device for sealing and fixing/releasing a pumpt-up balloon
dispositif d'étanchéité, de fermeture et d'accrochage amovible d'un ballon gonflable

(43) Veröffentlichungstag der Anmeldung: 18.01.2006
(73) Patentinhaber: Zibi Balloon Accessories AG, 5027 Herznach (CH)
(72) Erfinder: Müller, Herbert, 5027 Herznach (CH)
(74) Vertreter: Eder, Carl E.

(56) Entgegenhaltungen:
- WO-A-03/000369
- WO-A-03/055567
- WO-A-20/04007043
- US-B1- 6 375 534

## Beschreibung

Die Erfindung betrifft eine zum gasdichten Verschliessen und lösbaren Befestigen eines aufgeblasenen Luftballons dienende Vorrichtung mit einem Kopfteil zum Halten des Ballons und einem mit dem Kopfteil verbundenen, zum Tragen des Ballons dienenden Stab.

Zum Befestigen eines Luftballons aus Gummi oder aus einer kunststoffarmierten Metallfolie, also von sogenannten metallisierten Kunststoff-Silberballons, sind schon die verschiedensten Vorrichtungen bekannt.

Es gibt solche mit einem trichterartigen Kunststoffkörper und einem in diesen einschiebbaren oder an diesem festsitzenden Stab. Der trichterartige Kunststoffkörper besteht hierbei beispielsweise aus einer konischen Erweiterung und einem zylindrischen Trichterhals, wobei der konische Teil mindestens ein Loch oder einen Schlitz oder dergleichen aufweist, damit der Einfüllhals des gefüllten Luftballons vom Trichterinnern durch das Loch oder den Schlitz nach aussen gezogen und dann irgendwie am trichterartigen Körper festgeklemmt werden kann.

So offenbart beispielsweise die europäische Offenlegungsschrift 0 221 008 eine derartige Vorrichtung. Bei dieser besitzt der trichterartige Körper einen Spalt, der sich von der Mündung des zylindrischen Trichterhalses bis hin zum Trichterrand erstreckt und zum Einführen des Luftballonhalses dient. Zur Befestigung des Luftballons wird hierbei der trichterartige Körper auf den vorzugsweise zusammengedrehten Ballonhals aufgeschoben und von der Einfüllmündung weg gegen den Ballonkörper geschoben, bis er dort ansteht.

Dann wird der aus dem trichterartigen Körper vorstehende Ballonhals zur Seite gezogen und es wird der Stab seitlich durch den Schlitz in den zylindrischen Trichterhals eingeschoben, wodurch der Ballonhals durch die Klemmwirkung sicher festgeklemmt wird.

Diese Art der Befestigung erfordert keine spezielle Handfertigkeit und erlaubt eine verhältnismässig gute Halterung des Luftballons. Der am Trichterhals zu befestigende Stab lässt sich aber wegen des Spaltes, der sich über die ganze Länge des trichterartigen Körpers erstreckt, und der dadurch geschwächten Klemmwirkung, nicht mehr dauerhaft festklemmen, so dass der Stab bei starken Bewegungen sehr oft aus der Halterung herausrutscht. Darüber hinaus werden in der Praxis sehr oft die Stäbe nicht seitlich durch den genannten Schlitz in den Trichterhals gedrückt, sondern vom freien Ende des Trichterhalses in diesen hineingeschoben, wobei dann - insbesondere bei Folienballons - des öfteren die Ballonhälse verletzt werden.

Ferner sind auch Vorrichtungen der vorgenannten Art bekannt, bei welchen der trichterartige Kunststoffkörper und der Stab aus einem einstückigen Kunststoffteil bestehen. Derartige Vorrichtungen weisen zwar die Nachteile der zweiteiligen Befestigungsvorrichtungen nicht auf, dafür sind diese aber aufgrund einer komplizierteren Spritzgusstechnik in der Herstellung teurer als erstere. Ferner benötigen die bekannten einteiligen Befestigungsvorrichtungen bei der Lagerung und Verpackung grösserer Stückzahlen mehr Platz, lassen sich also nicht in optimaler Art und Weise platzsparend verpacken, was wiederum die Verpackung und den Transport grösserer Stückzahlen verteuert.

Das Dokument WO-A1-03/000369 offenbart eine Vorrichtung mit einem Kopfteil zum geschichten Verschließen und Halten eines aufgeblasenen Luftballons gemäß dem Oberbegriff des Anspruchs 1.

Der Erfindung liegt nun - ausgehend vom vorbeschriebenen Stand der Technik - die Aufgabe zugrunde, eine einteilige Luftballon-Befestigung zu schaffen, die die vorstehend genannten Nachteile nicht aufweist.

Insbesondere soll sich die Vorrichtung durch unkomplizierte Handhabung, ein sicheres und gasdichtes Verschliessen des Ballonhalses sowie die platzsparende Lagerung auszeichnen.

Diese Aufgabe wird erfindungsgemäss gelöst durch die im unabhängigen Patentanspruch definierte Merkmalskombination. Vorteilhafte Ausgestaltungen der Erfindung ergeben sich aus den abhängigen Patentansprüchen.

Nachfolgend wird nun anhand der beiliegenden Zeichnung ein Ausführungsbeispiel der Erfindung beschrieben. In der Zeichnung zeigt
die Fig. 1 eine Frontansicht der Luftballon-Befestigungsvorrichtung so, wie sie die Spritzgussmaschine verlassen hat und lagerfähig ist,
die Fig. 2 den wesentliche Teil der Vorrichtung in ihrer Gebrauchsstellung, jedoch ohne den Luftballon,
die Fig. 3 bis 5 drei verschiedene, zeitlich aufeinanderfolgende Phasen der Ballonbefestigung,
die Fig. 6 eine Ansicht des an der Vorrichtung befestigten Ballonhalses und
die Fig. 7 die in der Fig. 6 dargestellte Situation von der gegenüberliegenden Seite her gesehen.

Die in der Fig. 1 in Draufsicht dargestellte Vorrichtung weist einen Stab 1 auf, der an seinem einen Ende einen zur gasdichten Befestigung eines Luftballons dienenden Kopfteil 2 trägt. Der Stab 1 und der Kopfteil 2 werden einteilig aus einem Kunststoff, vorzugsweise im Spritzgussverfahren hergestellt

Der Kopfteil 2 umfasst eine halbkreisförmig ausgebildete Gabel 4, an deren Enden ein Ring 5 schwenkbar befestigt ist. Dieser ist mit der Gabel 4 über biegsame, eingeformte Kunststoffbänder 4a/4b verbunden, wodurch eine Schwenkachse A - A gebildet wird.

An den Verbindungsstellen mit der Gabel 4 kann der Ring 5 zwei nach aussen ragende Abschnitte 3a/3b aufweisen, die zwecks Begrenzung des Schwenkwinkels im Querschnitt kreuzförmig ausgebildet sind und direkt in die Bänder 4a/4b übergehen. Dank dieser kreuzförmigen Querschnittausbildung wird der Schwenkwinkel des Rings 5 auf etwa 90 Grad begrenzt, wenn einer der Kreuzschenkel beim Verschwenken des Ringes 5 seitlich auf die Gabel 4 auftrifft.

Eine steife Zunge 6 erstreckt sich im Ringinnern, in der verlängerten Stabachse, bis über die Ringmitte hinaus und ist mit dem Ring 5 über ein biegsames Band 7 verbunden, das Gelenkfunktion ausübt, so dass sich die Zunge 6 bei Bedarf aus der Ebene des Ringes 5 herausschwenken lässt. Der Ring 5 weist eine Öffnung 8 auf, die vorzugsweise in der verlängerten Stabachse liegt, aber auch seitlich davon angeordnet sein kann.

An dem in die Gabel 4 übergehenden Stababschnitt sind beidseits des Stabes zwei Vorsprünge 9a/9b angeformt, deren seitlich bzw. nach unten auskragende Arme mit der Gabel 4 bzw. dem Stab 1 vier Schlitze E bilden. Die die Schlitze E seitlich begrenzenden Arme der Vorsprünge 9a/9b sind im Eingangsbereich der Schlitze abgerundet, die Schlitze selbst am jeweiligen Schlitzende E' leicht erweitert. Die Breite der Schlitze E ist so gewählt, dass sich der elastische Ballonhals unter leichtem Druck einführen und im verbreiterten Schlitzende verankern lässt.

Gemäss einer Variante können die Schlitze E auch auf andere Weise realisiert, d.h. beispielsweise in den Stab 1 direkt eingearbeitet sein.

Die Länge der Zunge 6 ist etwas, beispielsweise 1 bis 2 mm, grösser als der Abstand a zwischen der Schwenkachse A-A des Ringes 5 und dem Basispunkt 10 der Gabel 4. Damit ist gewährleistet, dass das freie Ende der Zunge 6 nach einer approximativen 90-Grad-Drehung des Ringes 5 an der Aussenseite der Gabel 4 (Fig.7) anstehen kann und so ein Zurückdrehen des Ringes 5 in seine ursprüngliche Lage verhindert.

Mit Hilfe der vorbeschriebenen Vorrichtung lässt sich die gasdichte Befestigung eines Luftballons folgendermassen mühelos durchführen: Nachdem der Luftballon aufgeblasen ist, wird, wie die Fig. 3 zeigt, der Ballonhals H zwischen Daumen und Zeigefinger derjenige Hand M2, die auch die erfindungsgemässe Vorrichtung hält, zwecks Verhinderung des Gasaustritts zusammengepresst. Mit der anderen Hand M1 wird nun der Ballon etwas weggezogen, wodurch der Ballonhals H leicht verlängert wird, so dass er sich mühelos durch die Öffnung 8 in den Ring 5 einführen lässt. Nun kann der Ballonhals, wie das in der Fig. 4 dargestellt ist, dank seiner Elastizität zunächst in einen der beiden unteren Schlitze E eingeführt werden. Anschliessend wird er, wie das in der Fig. 5 dargestellt ist, nacheinander in die beiden oberen, der Gabel 4 benachbarten Schlitze E eingezogen, wodurch das in der Fig. 6 dargestellte Ende des Befestigungsvorganges erreicht wird. In diesem Zustand ist nun eine absolute Gasdichtheit gewährleistet.

Damit beim Einführen des Ballonhalses H durch die Öffnung 8 (Fig. 1) der Ballonhals nicht aufgrund seiner elastischen Spannung durch die Öffnung zurückschnellen kann, sind die beiden Ränder der Öffnung 8 je mit einem abgerundeten, sich ins Ringinnere erstreckenden Fortsatz 11 ausgerüstet.

Ein entscheidender Vorteil der beschriebenen Vorrichtung besteht darin, dass der Ring 5, nachdem er beim Einführen des Ballonhalses H (Fig. 3 und 4) aus der Ebene der Gabel 4 um etwa 90 Grad verschwenkt worden ist, nicht mehr in seine Ausgangslage nach Fig. 1 zurückschnellen kann, da dies durch die an der Gabel 4 anstehende Zunge 6 verhindert wird. Die Zunge 6 nimmt ihre Arretierungsposition beim Kippen des Rings 5 von selbst ein; gegebenenfalls kann es aber erforderlich sein, das Überspringen der Zunge über den Basispunkt 10 (Fig. 1) der Gabe 4 durch leichten Fingerdruck zu bewirken.

Der Ring 5 nimmt, bevor er in die in der Fig. 2 dargestellte Gebrauchslage verschwenkt worden ist, die in der Fig. 1 dargestellte Lage ein, liegt also mit der Gabel 4 in ein und derselben Ebene. Es handelt sich also bei der erfindungsgemässen Vorrichtung um ein ebenes Spritzgussstück, das keine aus seiner Ebene herausragenden, sperrigen Abmessungen aufweist und daher leicht lagerbar und verpackbar ist.

## Patentansprüche

1. Zum gasdichten Verschliessen und lösbaren Befestigen eines aufgeblasenen Luftballons dienende, aus Kunststoff bestehende Vorrichtung mit einem Kopfteil (2) und einem mit dem Kopfteil (2) verbundenen, zum Tragen des Ballons dienenden Stab (1), **dadurch gekennzeichnet, dass** der am einen Stabende angeordnete Kopfteil (2) zwei eine Gabel (4) bildende, mindestens annähernd zu einem Halbkreis gebogene Arme aufweist, an deren Enden ein mit einer Öffnung (8) versehener Ring (5) schwenkbar so befestigt ist, dass er um eine Schwenkachse (A-A), bei der es sich um eine die beiden Gabelenden verbindende Geraden handelt, aus seiner in der Gabelebene liegenden Ausgangsstellung verschwenkbar ist und dann mit der Stabachse einen mindestens annähernd rechten Winkel bildet, und dass an der Innenseite des Ringes (5) eine steife Zunge (6) schwenkbar befestigt ist, deren Länge so bemessen ist, dass sie in der Gebrauchslage der Vorrichtung an der dem Ballonhals (H) gegenüberliegenden Seite der Gabel (4) anliegt und dadurch den Ring (5) am Zurückschnellen in Richtung seiner Ruhestellung hindert, wobei ferner an dem der Gabel (4) benachbarten Stababschnitt mit dem Stab (1) Schlitze bildende oder mit Schlitzen (E) versehene Vorsprünge (9a/9b) zum Einklemmen des Ballonhalses (H) angebracht sind.

2. Vorrichtung nach Anspruch 1, **dadurch gekennzeichnet, dass** die Zunge (6) und die Öffnung (8) des Ringes (5) in der Stabachse angeordnet sind.

3. Vorrichtung nach den Ansprüchen 2, **dadurch gekennzeichnet, dass** sich die Zunge (6) von der Innenseite des Ringes (5) bis über die Ringmitte erstreckt.

4. Vorrichtung nach Anspruch 3, **dadurch gekennzeichnet, dass** die Länge der Zunge (6) etwas, vorzugsweise um 1 bis 2 mm, grösser ist als der Abstand (a) zwischen der Schwenkachse (A - A) des Ringes (5) und dem Basispunkt der Gabel (4) .

5. Vorrichtung nach Anspruch 1, **dadurch gekennzeichnet, dass** der Ring (5) an seiner Öffnung (8) zwei ins Ringinnere hineinragende Fortsätze (11) aufweist.

6. Vorrichtung nach einem der Ansprüche 1 bis 5, **dadurch gekennzeichnet, dass** der Stab (1) im Querschnitt H-förmig ist.

7. Vorrichtung nach einem der Ansprüche 1 bis 6, **dadurch gekennzeichnet, dass** sie aus einem einzigen Kunststoff-Spritzgussteil besteht.

## Claims

1. An apparatus for gas tight sealing and detachable fastening of an air balloon, made of plastic, having a head piece (2) and a rod (1), which is connected with the head piece (2) and is used for carrying the balloon, **characterized in that** the head piece (2), placed at one end of the rod, has two arms to form a fork (4), the arms bent in a way at least closely resembling a semi circle and at the end of the arms, a ring (5) with an opening (8) being so fixed in a swiveling manner that it can swing out from its initial position at the plane of the fork about a swiveling axis A-A, which connects the two fork ends in a straight line and then it forms almost a right angle with the rod axis, and that a stiff tongue (6) is fixed in a swiveling manner at the inner side of the ring (5), the length of the tongue being such that in the use position of the apparatus, it lies on that side of the fork (4), which is opposite to the balloon neck (H), preventing thereby the ring (5) from springing back in the direction of its rest position, wherein, further, noses 9a / 9b are constructed on the rod segment adjacent to the fork (4), said noses forming slots with the rod (1) or having been provided with slots (E) for clamping the balloon neck (H).

2. Apparatus as per Claim 1, **characterized in that** the tongue (6) and the opening (8) of the ring (5) are situated in the rod axis.

3. Apparatus as per the Claim 2, **characterized in that** the tongue (6) stretches from inside of the ring (5) up to the center of the ring and crossing it.

4. Apparatus as per Claim 3, **characterized in that** the length of the tongue (6) is somewhat more, preferably by 1 to 2 mm, than the distance (a) between the swiveling axis (A- A) of the ring (5) and the base point (10) of the fork (4).

5. Apparatus as per Claim 1, **characterized in that** the ring (5) has on its opening (8) two projections (11), which extend inside the ring space.

6. Apparatus as per any of the Claims 1 to 5, **characterized in that** the rod (1) is H-shaped in its cross section.

7. Apparatus as per any of the Claims 1 to 6, **characterized in that** it contains only one injection moulded plastic part.

## Revendications

1. Un dispositif servant à la fermeture étanche et à l'accrochage amovible d'un ballon gonflé, en matière plastique, avec une partie de tête (2) et un bâton (1) servant à porter le ballon qui est relié à la partie de tête (2), **caractérisé en ce que** la partie de tête (2), disposée à l'une des extrémités du bâton, comprend deux branches formant une fourche (4), courbées au moins presque en un demi-cercle, où à leurs extrémités est fixée de manière pivotante une bague (5) munie d'une ouverture (8), de telle façon qu'elle puisse pivoter autour d'un axe de pivotement (A - A), qui est une droite reliant les deux extrémités de la fourche, depuis sa position de départ se situant sur le plan de la fourche et qui forme ensuite avec l'axe du bâton un angle au moins presque droit, et **en ce qu'**une languette (6) rigide est fixée de manière pivotante sur le côté intérieur de la bague (5) où la longueur de la languette est mesurée de façon à ce qu'en position d'utilisation du dispositif, elle soit adjacente au côté de la fourche (4) qui est à l'opposé du col du ballon (H) et empêche ainsi que la bague (5) rebondisse en direction de sa position de repos, où des saillies (9a/ 9b), qui sont munies avec des fentes (E) ou qui forment des fentes ensemble avec le bâton (1), sont en plus disposées sur la partie du bâton adjacente à la fourche (4) pour coincer le col du ballon (H).

2. Un dispositif selon la revendication 1, **caractérisé en ce que** la languette (6) et l'ouverture (8) de la bague (5) sont disposées sur l'axe du bâton.

3. Un dispositif selon la revendication 2, **caractérisé en ce que** la languette (6) s'étend depuis le côté intérieur de la bague (5) jusqu'au-delà du milieu de la bague.

4. Un dispositif selon la revendication 3, **caractérisé en ce que** la longueur de la languette (6) est un peu plus grande, de préférence de 1 à 2 mm, que la distance (a) entre l'axe de pivotement (A - A) de la bague (5) et le point de base de la fourche (4).

5. Un dispositif selon la revendication 1, **caractérisé en ce que** la bague (5) comprend à son ouverture (8) deux prolongements (11) qui s'étendent vers l'intérieur de la bague.

6. Un dispositif selon l'une quelconque des revendications 1 à 5, **caractérisé en ce que** le bâton (1) est en forme de H dans sa coupe transversale.

7. Un dispositif selon l'une quelconque des revendications 1 à 6, **caractérisé en ce que** ledit dispositif se compose d'une seule pièce formée par moulage par injection en matière plastique.
